# EUROPÄISCHE PATENTSCHRIFT

(11) **EP 0 673 095 B1**
(45) Veröffentlichungstag und Bekanntmachung des Hinweises auf die Patenterteilung: **12.08.1998**
(21) Anmeldenummer: 95103536.9
(22) Anmeldetag: 11.03.1995
(51) Int. Cl.: H02B 1/044, H01H 9/08

(54) **Elektrischer Schalter**
Electric switch
Commutateur électrique

(30) Priorität: 18.03.1994 DE 4409460
(43) Veröffentlichungstag der Anmeldung: 20.09.1995
(73) Patentinhaber: Leopold Kostal GmbH & Co. KG, 58507 Lüdenscheid (DE)
(72) Erfinder: Kossakowski, Thomas, D-58511 Lüdenscheid (DE); Gerbersmann, Hubert, D-58507 Lüdenscheid (DE); Barwanitz, Michael, D-58507 Lüdenscheid (DE); Frohne, Hans-Joachim, D-38165 Lehre (DE); Müller, Stefan, D-38350 Helmstedt (DE)

(56) Entgegenhaltungen:
- EP-A- 0 235 350
- EP-A- 0 363 638
- DE-C- 377 927
- US-A- 2 866 864
- US-A- 3 197 598

## Beschreibung

Die vorliegende Erfindung geht von einem gemäß dem Oberbegriff des Hauptanspruches konzipierten elektrischen Schalter aus.

Derartige elektrische Schalter sind dafür vorgesehen, einen bzw. mehrere elektrische(n) Stromkreis(e) mittels Verstellung der Schaltkontaktteile bzw. des Schaltkontaktteiles zu unterbrechen bzw. zu schließen. Zur besseren Handhabung sind solche elektrische Schalter über eine Halteeinrichtung positionsgerecht in einem Ausschnitt eines Aufnahmekörpers festgelegt. Oftmals besteht jedoch der Bedarf den elektrischen Schalter aus dem Aufnahmekörper wieder zu entfernen.

Es sind eine Vielzahl von dem Oberbegriff des Hauptanspruches entsprechende elektrische Schalter bekanntgeworden. EP-A-0 363 638 offenbart einen elektrischen Schalter mit einem zumindest ein Festkontaktteil und ein zugeordnetes Schaltkontaktteil aufnehmenden Gehäuse, an welchem zumindest ein in seinen Schaltstellungen das Schaltkontaktteil beeinflussendes Betätigungsglied beweglich gelagert ist, wobei der Schalter eine die Schaltstellungen definierende Profilkurveneinrichtung umfaßt, welche zur Erzeugung der Betätigungskräfte mit einem federbelasteten, dem Betätigungsglied zugeordneten Druckstück zusammenwirkt. Sollen solche elektrischen Schalter wieder aus dem Ausschnitt ihres Aufnahmekörpers entnommen werden, ist oftmals vorab die Demontage eines bestimmten Schalterbauteiles und/oder die Zuhilfenahme eines geeigneten Werkzeuges notwendig. Zum einen ist eine solche Demontage mit einem erheblichen Aufwand verbunden und zum anderen steht nicht immer ein geeignetes Werkzeug zu Demontage zur Verfügung.

Der vorliegenden Erfindung liegt die Aufgabe zugrunde, einen elektrischen Schalter der eingangs erwähnten Art zu schaffen, der ohne die Verwendung eines Werkzeuges und ohne die vorherige Demontage eines bestimmten Schalterbausteines bei Bedarf leicht und einfach wieder aus dem Ausschnitt seines Aufnahmekörpers entnehmbar ist.

Vorteilhaft bei einer derartigen Ausgestaltung ist, daß die Gefahr, das der elektrische Schalter und/oder der Aufnahmekörper durch die Entnahme unschön beschädigt wird, wirkungsvoll verhindert ist.

Weitere vorteilhafte Ausgestaltungen sind in den Unteransprüchen angegeben. Anhand zweier in der Zeichnung dargestellter Ausführungsbeispiele sei der erfindungsgemäße Gegenstand näher erläutert, und zwar zeigen
- Fig. 1: ein erstes Funktionsprinzip einer Halteeinrichtung
- Fig. 2: ein zweites Funktionsprinzip einer Halteeinrichtung
- Fig. 3: eine Unteransicht eines elektrischen Schalters im Teilschnitt, wobei die Halteeinrichtung ihre Verriegelungsstellung eingenommen hat
- Fig. 4: eine Unteransicht eines elektrischen Schalters im Teilschnitt, wobei die Halteeinrichtung ihre Entriegelungsstellung eingenommen hat
- Fig. 5: einen Teil eines elektrischen Schalters im Querschnitt.

Alle für die Erfindung nicht wesentlichen Bauteile des elektrischen Schalters wurden der Einfachheit halber in der Zeichnung nicht dargestellt. Ähnliche Bauteile wurden mit der selben Bezugsziffer versehen.

Wie aus der Zeichnung hervorgeht, besteht ein elektrischer Schalter hauptsächlich aus einem die Schaltkontaktteile und die Festkontaktteile aufnehmenden Gehäuse 1, an welchem ein die Halteeinrichtung beeinflussendes Betätigungsglied beweglich gelagert ist. Zum definierten Erreichen der verschiedenen Schaltstellungen ist das betreffende Betätigungsglied zwei im Gehäuse 1 ortsfest gehaltenen Profilkurveneinrichtungen 2 zugeordnet. Zum definierten Erreichen der Schaltstellungen wirken die Profilkurven der beiden Profilkurveneinrichtungen 2 mit jeweils einem federbelasteten Druckstück 3 zusammen. Außerdem weist das Gehäuse 1 eine Halteeinrichtung auf, die zwei verschieblich im Gehäuse 1 geführte Rastelemente 4 umfaßt.

Wie insbesondere aus den Figuren 1 und 5 hervorgeht, ist das der Halteeinrichtung zugeordnete beweglich im Gehäuse 1 gelagerte Betätigungsglied als Dreh-, Zug- und Schubbewegungen übertragender Kombinationsschaltknauf 5 ausgebildet.

Über eine Drehachse 6 ist der Kombinationsschaltknauf 5 im Gehäuse 1 gelagert. Zum Erreichen seiner verschiedenen Schaltstellungen kann der Kombinationsschaltknauf 5 durch eine Verdrehung zunächst in drei unterschiedliche Schaltstellungen gebracht werden. Durch eine Zug- bzw. Schubbewegung erreicht der Kombinationsschaltknauf 5 darüber hinaus drei verschiedene Schaltebenen A,B,C. Jede Schaltebene A,B,C umfaßt dabei mehrere durch Drehung des Kombinationsschaltknaufes 5 erreichbare Schaltstellungen. Zur Erzeugung der notwendigen Betätigungskräfte kommen die beiden Druckstücke 3 jeweils unter der Wirkung einer Rastfeder 7 an eine der Profilkurven der Profilkurveneinrichtung 2 zur Anlage. Zur Aufnahme der beiden Rastfedern 7 und der beiden Druckstücke 3 sind zwei um 180° versetzt angeordnete Aufnahmekammern in der Drehachse 6 vorhanden, so daß die beiden Druckstücke 3 entgegen der Federkraft der Rastfedern 7 verschieblich gehalten sind. Durch die Profilierung der Profilkurven und die unter Federwirkung stehenden Druckstücke 2 wird der Kombinationsschaltknauf 5 definiert in seinen verschiedenen Schaltstellungen der unterschiedlichen Schaltebenen A,B,C gehalten. Außerdem umfaßt jede der beiden Profilkurveneinrichtungen 2 einen Bereich X, durch den der erhöhte Kraftaufwand realisiert wird, den es beim Betätigen des Kombinationsschaltknauf 5 zu überwinden gilt, soll die Halteeinrichtung in ihre Entriegelungsstellung gebracht werden.

Der Bereich X ist so ausgestaltet, daß für den Benutzer ein markanter Kraftanstieg beim Betätigen spürbar wird. Der Kraftanstieg ist so hoch, daß der Kombinationsschaltknauf 5 nur dann in seine Funktionsstellung gebracht wird, wenn dieser bewußt hervorgerufen wird. Dabei ist es notwendig, daß der Kombinationsschaltknauf 5 zunächst durch eine Schubbewegung in die unterste Schaltebene C gebracht und dann um seine Drehachse 6 verdreht wird. Die notwendige Drehbewegung ist dabei der Drehbewegung entgegengesetzt durch die in der untersten Schaltebene C die Schaltstellungen erreichbar sind. Erst wenn sich der Kombinationsschaltknauf 5 durch die vorbeschriebene Bewegungskombination und durch die Überwindung des überhöhten Kraftaufwandes in seiner Funktionsstellung befindet, sind die Rastelemente 4 der Halteeinrichtung in der Entriegelungsstellung. Nur wenn der Kombinationsschaltknauf 5 gegen die auftretende Kraft in seiner Funktionsstellung gehalten wird, kann der elektrische Schalter leicht und einfach aus dem Ausschnitt seines Aufnahmekörpers entfernt werden. Wird der Kombinationsschaltknauf 5 losgelassen, kehren die Rastelemente 4 der Halteeinrichtung automatisch in die Verriegelungsstellung zurück.

Die beiden Rastelemente 4 der Halteeinrichtung sind schieberartig ausgebildet und entgegen der Federkraft jeweils einer zugeordneten Schraubendruckfeder 8 verschieblich im Gehäuse gehalten. Durch die schieberartige Ausbildung der Rastelemente 4 ist der elektrische Schalter sicher in seinem Aufnahmekörper gehalten, befindet sich die Halteeinrichtung in ihrer Verriegelungsstellung. Durch eine einfache Zugbewegung kann der elektrische Schalter nicht aus dem Aufnahmekörper entfernt werden, weil die Rastelemente 4 hinter entsprechende Rastkanten des Aufnahmekörpers greifen. An jedes der beiden Rastelemente 4 ist eine Betätigungsnase 9 angeformt, die zum Verschieben der aus Kunststoff hergestellten Rastelemente 4 mit der Übertragungsvorrichtung zusammenwirkt.

Die Übertragungsvorrichtung ist einstückig an die der Halteeinrichtung zugewandte Unterseite des aus Kunststoff hergestellten Kombinationsschaltknauf 5 angeformt. Die topfartige Unterseite des Kombinationsschaltknaufes 5 ist zur Bildung der Übertragungsvorrichtung durch zwei, jeweils einen Absatz 10 bildende Stufen in Richtung auf die Rastelemente 4 erweitert. Zur Betätigung der Rastelemente 4 kommt jeweils eine Absatzkante der beiden Absätze 10 an eine Betätigungsnase 9 eines Rastelementes 4 zur Anlage. Wird der Kombinationsschaltknauf 5 in seine Funktionsstellung gebracht, drücken die Absatzkanten der Absätze 10 durch die Drehbewegung des Kombinationsschaltknaufes 5 die Rastelemente 4 entgegen der Kraft der Schraubendruckfeder 8 in das Gehäuse 1 zurück. Somit geben die Rastelemente 4 den Weg zur Entnahme des elektrischen Schalters aus seinem in der Zeichnung nicht dargestellten Aufnahmekörper frei.

Wie insbesondere aus der Fig. 2 hervorgeht, kann eine Halteeinrichtung auch durch eine Schubbewegung in seine Entriegelungsstellung gebracht werden.

Die an die Übertragungsvorrichtung angeformten Absätze 10 weisen zu diesem Zweck eine in Bezug auf die Verstellrichtung der Übertragungsvorrichtung schräg verlaufende Betätigungsfläche auf. Diese kommen zur Verstellung der Rastelemente 4 an eine schräg zur Verschieberichtung der beiden Rastelemente 4 verlaufende Flanke zur Anlage. Eine Flanke ist dabei jeweils an eine Betätigungsnase 9 der beiden Rastelemente 4 angeformt. Durch eine Schubbewegung der Übertragungsvorrichtung gleiten die schräg verlaufenden Betätigungsflächen und die schräg verlaufenden Flanken aufeinander und ziehen dabei die Rastelemente 4 entgegen der Federkraft der Schraubendruckfedern 8 in das Gehäuse 1 zurück. Somit geben die Rastelemente 4 den Weg zur Entnahme des elektrischen Schalters aus seinem Aufnahmekörper frei.

## Patentansprüche

1. Elektrischer Schalter mit einem zumindest ein Festkontaktteil und ein zugeordnetes Schaltkontaktteil aufnehmenden Gehäuse (1), an welchem zumindest ein in seinen Schaltstellungen das Schaltkontaktteil beeinflussendes Betätigungsglied beweglich gelagert ist, wobei der Schalter eine die Schaltstellungen definierende Profilkurveneinrichtung (2) umfaßt, welche zur Erzeugung der Betätigungskräfte mit einem federbelasteten, dem Betätigungsglied zugeordneten Druckstück (3) zusammenwirkt und wobei das Gehäuse eine federnd auslenkbare Halteeinrichtung aufweist, über die der elektrische Schalter in deren Verriegelungsstellung positionsgerecht in einem Ausschnitt eines Aufnahmekörpers festbar ist, **dadurch gekennzeichnet,** daß zumindest ein Betätigungsglied des elektrischen Schalters über eine Übertragungsvorrichtung mit der Halteeinrichtung in Verbindung steht und bei erhöhtem Kraftaufwand in eine nicht den Schaltstellungen entsprechende Funktionsstellung bringbar ist, in der die Halteeinrichtung in ihre Entriegelungsstellung gebracht ist.

2. Elektrischer Schalter nach Anspruch 1, dadurch gekennzeichnet, daß die Funktionsstellung des Betätigungsgliedes in Bezug auf dessen Betätigungsrichtung vor einer Schaltstellung angeordnet ist.

3. Elektrischer Schalter nach einem der Ansprüche 1 bis 2, dadurch gekennzeichnet, daß die Funktionsstellung des Betätigungsgliedes in Bezug auf dessen Betätigungsrichtung hinter einer Schaltstellung angeordnet ist.

4. Elektrischer Schalter nach einem der Ansprüche 1 bis 3, dadurch gekennzeichnet, daß die Funktionsstellung des Betätigungsgliedes durch eine Verstellung erreicht wird, deren Betätigungsrichtung von der zum Erreichen der Schaltstellung(en) notwendigen Betätigungsrichtung(en) abweicht.

5. Elektrischer Schalter nach einem der Ansprüche 1 bis 4, dadurch gekennzeichnet, daß die Funktionsstellung des Betätigungsgliedes durch eine mehrere überlagerte Betätigungsrichtungen aufweisende Verstellung erreicht wird.

6. Elektrischer Schalter nach einem der Ansprüche 1 bis 5, dadurch gekennzeichnet, daß der zum Erreichen der Funktionsstellung notwendige erhöhte Kraftaufwand durch das Zusammenspiel der Profilkurveneinrichtung (2) und des Druckstückes (3) erreicht wird.

7. Elektrischer Schalter nach einem der Ansprüche 1 bis 6, dadurch gekennzeichnet, daß die Halteeinrichtung zumindest ein verschieblich im Gehäuse (1) geführtes Rastelement (4) umfaßt, das durch die Kraft einer Schraubendruckfeder (8) in seine Verriegelungsstellung gebracht wird.

8. Elektrischer Schalter nach einem der Ansprüche 1 bis 7, dadurch gekennzeichnet, daß die Übertragungsvorrichtung einstückig an die der Halteeinrichtung zugewandte Unterseite des Betätigungsgliedes angeformt ist.

9. Elektrischer Schalter nach Anspruch 8, dadurch gekennzeichnet, daß die Übertragungsvorrichtung aus zumindest einem an die Unterseite des Betätigungsgliedes angeformten Absatz (10) besteht, dessen Absatzkante einer an das Rastelement (4) angeformten Betätigungsnase (9) zugeordnet ist.

10. Elektrischer Schalter nach Anspruch 9, dadurch gekennzeichnet, daß die Absatzkante der Übertragungsvorrichtung eine im Bezug auf seine Verstellrichtung schräg verlaufende Betätigungsfläche aufweist.

11. Elektrischer Schalter nach einem der Ansprüche 9 und 10, dadurch gekennzeichnet, daß die an das Rastelement (4) angeformte Betätigungsnase (9) eine mit der schräg verlaufenden Betätigungsfläche der Übertragungsvorrichtung in Anlage kommende, schräg zur Verstellrichtung des Rastelementes (4) verlaufende Flanke aufweist.

12. Elektrischer Schalter nach einem der Ansprüche 1 bis 11, dadurch gekennzeichnet, daß die Haltevorrichtung zwei verschieblich im Gehäuse geführte Rastelemente (4) umfaßt.

13. Elektrischer Schalter nach einem der Ansprüche 1 bis 12, dadurch gekennzeichnet, daß das Betätigungsglied als Dreh-, Zug- und Schubbewegungen übertragener Kombinationsschaltknauf (5) ausgebildet ist, dessen der Halteeinrichtung zugewandte, topfartig ausgebildete Unterseite stufenartig um zwei die Übertragungsvorrichtung bildende Absätze (10) erweitert ist, wobei die stirnseitige Absatzkante eines jeden Absatzes (10) einer Betätigungsnase (9) der beiden verschieblich im Gehäuse (1) geführten Rastelemente (4) zugeordnet ist und wobei die Drehachse (6) des Kombinationsschaltknaufes (5) mit zwei Aufnahmekammern versehen ist, die jeweils ein federbelastetes Druckstück (3) aufnimmt, welches jeweils einer ortsfest im Gehäuse (1) gehaltenen Profilkurveneinrichtung (2) zugeordnet ist.

14. Elektrischer Schalter nach Anspruch 17, dadurch gekennzeichnet, daß die Funktionsstellung des Betätigungsgliedes durch eine, eine kombinierte Schub-Drehbewegung aufweisende Verstellung erreicht wird.

15. Elektrischer Schalter nach Anspruch 1 oder einem der folgenden, dadurch gekennzeichnet, daß zumindest ein Betätigungsglied als Schaltwippe ausgebildet ist.

16. Elektrischer Schalter nach Anspruch 1 oder einem der folgenden, dadurch gekennzeichnet, daß zumindest ein Betätigungsglied als Drehknauf ausgebildet ist.

17. Elektrischer Schalter nach Anspruch 1 oder einem der folgenden, dadurch gekennzeichnet, daß zumindest ein Betätigungsglied als Drucktaste ausgebildet ist.

18. Elektrischer Schalter nach Anspruch 1 oder einem der folgenden, dadurch gekennzeichnet, daß zumindest ein Betätigungsglied als Schiebetaste ausgebildet ist.

## Claims

1. Electric switch with a housing (1) which accommodates at least one fixed contact element and a corresponding switch contact element and on which at least one actuating member is movably supported, the switching positions of which influence the switch contact element, whereby the switch incorporates a curved profile contrivance (2) defining the switching positions which cooperates with a spring-loaded push facility (3) pertaining to the actuating member for the purpose of generating the actuating forces, and whereby the housing features a flexibly outswinging retention device by way of which the electric switch can be accurately fixed in its locked position in a recess of a receptacle, **characterized by the fact that** at least one actuating member of the electric switch is connected to the retention device by way of a shifting device and can be moved by increasing the force expenditure to an operational position which does not conform with the switching positions and in which the retention device attains its unlocked position.

2. Electric switch in accordance with claim 1, characterized by the fact that the operational position of the actuating member in relation to its direction of actuation is arranged in advance of a switching position.

3. Electric switch in accordance with either of claims 1 or 2, characterized by the fact that the operational position of the actuating member in relation to its direction of actuation is arranged subsequent to a switching position.

4. Electric switch in accordance with any of claims 1 to 3, characterized by the fact that the operational position of the actuating member is attained by a movement of which the actuating direction differs from the direction(s) of actuation required to attain the switching position(s).

5. Electric switch in accordance with any of claims 1 to 4, characterized by the fact that the operational position of the actuating member is attained by way of a movement which comprises several superimposed directions of actuation.

6. Electric switch in accordance with any of claims 1 to 5, characterized by the fact that the increased force expenditure required to reach the operational position is attained by way of the interaction between the curved profile contrivance (2) and the push facility (3).

7. Electric switch in accordance with any of claims 1 to 6, characterized by the fact that the retention device encompasses at least one clip element (4) which is guided in a sliding manner in the housing (1) and is moved to its locked position by the force of a helical pressure spring (8).

8. Electric switch in accordance with any of claims 1 to 7, characterized by the fact that the shifting device is moulded in one piece onto the underside of the actuating member facing the retention device.

9. Electric switch in accordance with claim 8, characterized by the fact that the shifting device consists of at least one shoulder (10) formed onto the underside of the actuating member of which the shoulder edge corresponds to an actuating nose (9) moulded onto the clip element (4).

10. Electric switch in accordance with claim 9, characterized by the fact that the shoulder edge of the shifting device features an actuating field which is slanted in relation to its direction of displacement.

11. Electric switch in accordance with either of claims 9 or 10, characterized by the fact that the actuating nose (9) moulded onto the clip element (4) features a flank slanted towards the direction of displacement of the clip element (4) to come to bear on the slanted actuating field of the shifting device.

12. Electric switch in accordance with any of claims 1 to 11, characterized by the fact that the retention device incorporates two clip elements (4) guided in the housing in a slidable manner.

13. Electric switch in accordance with any of claims 1 to 12, characterized by the fact that the actuating member is formed as a combined shift knob (5) to transmit rotary, pull and push motions of which the cup-shaped underside facing the retention device is extended in a steplike manner by two shoulders (10) forming the shifting device, whereby the front shoulder edge of each shoulder (10) corresponds to an actuating nose (9) of the two clip elements (4) guided in the housing (1) in a slidable manner, and whereby the rotary axis (6) of the combined shift knob (5) is equipped with two retaining chambers, each of which holds a spring-loaded push facility (3), each of which is assigned to a curved profile contrivance (2) which is held in a fixed position in the housing (1).

14. Electric switch in accordance with claim 17, characterized by the fact that the operational position of the actuating member is attained by way of a combined push/rotational displacement.

15. Electric switch in accordance with claim 1 or any of the following, characterized by the fact that at least one actuating member is designed as a rocker switch.

16. Electric switch in accordance with claim 1 or any of the following, characterized by the fact that at least one actuating member is designed as a rotary knob.

17. Electric switch in accordance with claim 1 or any of the following, characterized by the fact that at least one actuating member is designed as a push button.

18. Electric switch in accordance with claim 1 or any of the following, characterized by the fact that at least one actuating member is designed as a sliding switch.

## Revendications

1. Commutateur électrique avec un boîtier (1) qui contient, au moins, une pièce de contact fixe et une pièce de contact de commutation conjuguées, un organe d'actionnement, au moins, qui agit sur la pièce de contact de commutation, étant monté, mobile, sur ce boîtier, et le commutateur comprenant un dispositif curviligne profilé (2) qui définit les positions de commutation et coopère avec un élément de pression à ressort (3), conjugué à l'organe d'actionnement, pour générer les forces qui provoquent l'actionnement, le boîtier présentant un support élestiquement orientable par l'intermédiaire duquel le commutateur électrique peut être fixé, en position de verrouillage, dans l'évidement d'un corps de réception,
caractérisé en ce que
un organe d'actionnement du commutateur électrique, au moins, est en relation avec le support par l'intermédiaire d'un dispositif de transmission et peut, par déploiement surélevé d'énergie, être amené dans une position de fonctionnement qui ne correspond pas aux positions de commutation et dans laquelle le support est mis dans sa position de déverrouillage.

2. Commutateur électrique selon la revendication 1,
caractérisé en ce que
la position de fonctionnement de l'organe d'actionnement est située en amont d'une position de commutation en ce qui concerne son sens d'actionnement.

3. Commutateur électrique selon la revendication 1 ou 2,
caractérisé en ce que
la position de fonctionnement de l'organe d'actionnement est située en aval d'une position de commutation en ce qui concerne son sens d'actionnement.

4. Commutateur électrique selon l'une des revendications 1 à 3,
caractérisé en ce que
la position de fonctionnement de l'organe d'actionnement est atteinte par un déplacement dont la direction diverge de la/des direction/s nécessaire/s à l'obtention de la/des position/s de commutation.

5. Commutateur électrique selon l'une des revendications 1 à 4,
caractérisé en ce que
la position de fonctionnement de l'organe d'actionnement est atteinte par un déplacement présentant plusieurs directiions d'actionnement superposées.

6. Commutateur électrique selon l'une des revendications 1 à 5,
caractérisé en ce que
le déploiement d'énergie surélevé, nécessaire pour atteindre la position de fonctionnement est obtenu par la coopération du dispositif à profils ondulés (2) et de l'élément de pression (3).

7. Commutateur électrique selon l'une des revendications 1 à 6,
caractérisé en ce que
le support comprend, au moins, un élément d'arrêt (4) qui, déplaçable dans le boîtier (1) est amené dans sa position de verrouillage par la force d'un ressort de pression à boudin (8).

8. Commutateur électrique selon l'une des revendications 1 à 7,
caractérisé en ce que
le dispositif de transmission est formé, d'une pièce, à partir de la surface inférieure de l'organe d'actionnement, dirigée vers le support.

9. Commutateur électrique selon la revendication 8,
caractérisé en ce que
le dispositif de transmission est composé d'au moins un gradin (10) formé à partir de la surface inférieure de l'organe d'actionnement et faisant corps avec elle, le bord de ce gradin étant conjugué avec un nez d'actionnement (9) formé à partir de l'élément d'arrêt (4).

10. Commutateur électrique selon la revendication 9,
caractérisé en ce que
le bord du gradin du dispositif de transmission présente une surface d'actionnement oblique par rapport à son sens de déplacement.

11. Commutateur électrique selon l'une des revendications 9 et 10,
caractérisé en ce que
le nez d'actionnement (9), formé à partir de l'élément d'arrêt (4), présente un flanc, oblique par rapport au sens de déplacement de l'élément d'arrêt (4), qui vient porter contre la surface d'actionnement oblique du dispositif de transmission.

12. Commutateur électrique selon l'une des revendications 1 à 11,
caractérisé en ce que
le support comprend deux éléments d'arrêt (4) mobiles qui sont guidés dans le boitier.

13. Commutateur électrique selon l'une des revendications 1 à 12,
caractérisé en ce que
l'organe d'actionnement est conçu sous forme de bouton de commutation à combinaisons (5) transmettant des mouvements de pivotement, de traction et de poussée, la surface inférieure de ce bouton, dirigée vers le support et analogue à un pot, étant prolongée par deux gradins (10) qui forment le dispositif de transmission, le bord frontal de chaque gradin (10) étant conjugué avec un nez d'actionnement (9), qui équipe chacun des deux éléments d'arrêt (4) mobiles dans le boîtier (1), et le pivot (6) du bouton de commutation à combinaisons (5) étant pourvu de deux chambres de réception contenant, chacune, un élément de pression à ressort (3) qui concourt avec un dispositif à profils ondulés (2) logé, stationnairement, dans le boîtier (1).

14. Commutateur électrique selon la revendication 17,
caractérisé en ce que
la position de fonctionnement de l'organe d'actionnement est atteinte par un déplacement par poussée et pivotement combinés.

15. Commutateur électrique selon la revendication 1 ou l'une des des revendications suivantes,
caractérisé en ce que
un organe d'actionnement au moins est conçu sous forme de bascule de commutation.

16. Commutateur électrique selon la revendication 1 ou l'une des des revendications suivantes,
caractérisé en ce que
un organe d'actionnement au moins est conçu sous forme de bouton tournant.

17. Commutateur électrique selon la revendication 1 ou l'une des des revendications suivantes,
caractérisé en ce que
un organe d'actionnement au moins est conçu sous forme de touche actionnée par pression.

18. Commutateur électrique selon la revendication 1 ou l'une des des revendications suivantes,
caractérisé en ce que
un organe d'actionnement au moins est conçu sous forme de touche coulissante.
